# EUROPÄISCHE PATENTSCHRIFT

(11) **EP 1 924 984 B1**
(45) Veröffentlichungstag und Bekanntmachung des Hinweises auf die Patenterteilung: **25.02.2009**
(21) Anmeldenummer: 06792650.1
(22) Anmeldetag: 02.08.2006
(51) Int. Cl.: G09F 9/35, G09F 9/33, G09F 13/22, G09F 19/12

(54) **ANZEIGESYSTEM INSBESONDERE FÜR EINE INDUSTRIELLE AUTOMATISIERUNGSEINRICHTUNG**
DISPLAY SYSTEM, IN PARTICULAR FOR AN INDUSTRIAL AUTOMATION DEVICE
SYSTEME D'AFFICHAGE NOTAMMENT POUR UN DISPOSITIF D'AUTOMATISATION INDUSTRIEL

(30) Priorität: 12.09.2005 DE 102005043310
(43) Veröffentlichungstag der Anmeldung: 28.05.2008
(73) Patentinhaber: SIEMENS AKTIENGESELLSCHAFT, 80333 München (DE)
(72) Erfinder: KUHN, Andreas, 09123 Chemnitz (DE)
(86) Internationale Anmeldenummer: PCT/EP2006/064962
(87) Internationale Veröffentlichungsnummer: WO 2007/031366

(56) Entgegenhaltungen:
- FR-A- 2 818 787
- US-A- 4 768 300
- US-A1- 2004 257 317
- US-A1- 2005 052 341

## Beschreibung

Die Erfindung betrifft ein Anzeigesystem beispielsweise zur Anzeige einer Graphik, eines Buchstaben und/oder einer Zahl. Die Darstellung betrifft i.a. dabei mehrere Buchstaben und/oder mehrere Zahlen. Mit Hilfe einer graphischen Darstellung lässt sich beispielsweise eine Uhrzeit oder ein Wert analog mittels zumindest eines Zeigers anzeigen. Die Anzeige betrifft beispielsweise auch einen Text oder mathematische Zeichen.

Anzeigesysteme werden beispielsweise bei industriellen Automatisierungseinrichtungen verwendet. Industrielle Automatisierungseinrichtungen sind z.B. Einrichtungen zur Regelung und/oder Steuerung (z.B. einer Speicher-Programmierbaren-Steuerung SPS), ein Schaltnetzteil, ein Stromrichter, ein Schütz, etc. Derartige Einrichtungen dienen insbesondere der Steuerungstechnik und der Antriebstechnik. Die industriellen Automatisierungseinrichtungen unterliegen in immer stärkerem Maße der Forderung nach Kompaktheit bei steigender Funktionsfähigkeit und einem zunehmenden Schnittstellengerüst. Dies führt z.B. zusammen mit Rahmenbedingungen wie "side-by-side mounting" und vorgegebenen Steckverbindern bzw. Leitungsquerschnitten zu dem Problem, dass der auf einer Frontseite der Einrichtung verfügbare Platz immer kleiner wird. In einem Schaltschrank werden industrielle Automatisierungseinrichtungen z.B. auf einer Schiene nebeneinander positioniert. Zum Anschluss von Kabeln an der industriellen Automatisierungseinrichtung stehen dann nur eine Oberseite, eine Unterseite und eine Frontseite der industriellen Automatisierungseinrichtung zur Verfügung. Sollen Informationen von der industriellen Automatisierungseinrichtung leicht ablesbar sein, ohne z.B. die industrielle Automatisierungseinrichtung demontieren zu müssen so weist die industrielle Automatisierungseinrichtung ein Anzeigesystem auf, welches sich insbesondere auf der Frontseite der industriellen Automatisierungseinrichtung befindet. Da leicht zugängliche Seiten der industriellen Automatisierungseinrichtung, wie insbesondere die Frontseite, jedoch zumeist zu klein sind um alle Anzeigen vorzunehmen werden die Anzeigen entweder verkleinert, was deren Lesbarkeit verschlechtert, oder es werden Anzeigen an schwer zugänglichen Stellen der industriellen Automatisierungseinrichtung angebracht. Weist die industrielle Automatisierungseinrichtung beispielsweise ein Typenschild auf, so wird dieses Typenschild in Ermangelung eines besseren und leichter erreichbaren Platzes zum Beispiel an einer Seite der industriellen Automatisierungseinrichtung angebracht, welche dafür vorgesehen ist, dass an dieser Seite im Einbauzustand im Schaltschrank eine weitere industrielle Automatisierungseinrichtung angrenzt. Das Typenschild als eine passive Ausgestaltung eines Anzeigesystems ist folglich nur vor einem Einbau und nach einem Ausbau ablesbar. Das Typenschild weist neben dem Typ und/oder der Seriennummer z.B. auch einen Barcode auf. Auf der Frontseite der industriellen Äutomatisierungskomponente ist beispielsweise ein elektrisch betreibbares Anzeigesystem vorgesehen. Derartige elektrisch betreibbare Anzeigesysteme sind beispielsweise LED-Displays, LCD-Displays, OLED-Displays, etc. Diese elektrisch betreibbaren Anzeigesysteme weisen ein Anzeigefeld und ggf. auch eine Antseuerelektronik für das Anzeigefeld auf. Dem elektrisch betreibbaren Anzeigesystem ist beispielsweise auch eine Eingabeeinheit z.B. durch Tasten zugeordnet. Die Eingabeeinheit kann vorteilhaft aber auch mit dem Anzeigesystem in Gestalt eines berührungssensitiven Anzeigefeldes (Touch-Screen) kombiniert sein.

Anzeigefelder, seien dies nun elektrisch betreibbare Anzeigefelder, wobei dies aktive Anzeigefelder darstellen, oder auch passive Anzeigefelder (z.B. ein Typenschild), sind nur bis zu einer gewissen Grenze miniaturisierbar, wenn diese noch ohne Hilfsmittel von einer Person ablesbar sein sollen. Anzeigen, wie auch Bedienelemente, müssen aus ergonomischen Gründen eine gewisse Mindestgröße aufweisen.

Ist der Platz zur optimalen ergonomischen Anbringung des Anzeigesystems bzw. der Anzeigesysteme (z.B. ein Display und ein Typenschild) begrenzt, so mussten bislang Kompromisse eingegangen werden. Ein Kompromiss ist beispielsweise die Anbringung des Typenschildes an einer schwer zugänglichen Stelle der industriellen Automatisierungseinrichtung oder auch einer anderen Einrichtung bzw. auch die Reduzierung des Anzeigefeldes, so dass die Übersichtlichkeit der Anzeige leidet. Eine weitere bekannte Maßnahme ist die Reduzierung von Eingabetasten bei einer Eingabeeinheit, welche dem Anzeigesystem zugeordnet ist.

Aus der US 2004/0257317 A1 ist eine Anzeigevorrichtung bekannt, bei der vor einem Plakat eine Flüssigkristallanzeige angeordnet ist. Das Plakat kann durch die Flüssigkristallanzeige betrachtet werden. Gleichzeitig kann auf der Flüssigkristallanzeige Text angezeigt werden.

Aus der US 2005/0052341 A1 ist ein Handgerät bekannt, welches zwei hintereinander angeordnete Anzeigefelder aufweist, wobei das hintere Anzeigefeld durch das vordere Anzeigefeld hindurch betrachtet werden kann.

Die FR 2 818 787 A beschreibt eine Anzeigevorrichtung, bei der auf einem Bildschirm Grafiken darstellbar sind. Hinter dem Bildschirm ist eine Beleuchtung angeordnet. Mithilfe der Beleuchtung können Symbole und Texte dargestellt werden, die von vorne zusammen mit der auf dem Bildschirm befindlichen Grafik zu sehen sind.

Aufgabe der vorliegenden Erfindung ist es eine industrielle Automatisierungseinrichtung anzugeben, bei welcher die Anzeigefunktionalität verbessert ist.

Die Lösung der Aufgabe gelingt bei einer industriellen Automatisierungseinrichtung, welche die Merkmale nach Anspruch 1 aufweist. Die Unteransprüche 2 bis 4 stellen bevorzugte Ausführungsformen dar.

Eine industrielle Automatisierungseinrichtung weist erfindungsgemäß ein Anzeigesystem auf, das ein erstes Anzeigefeld aufweist, wobei das erste Anzeigefeld elektrisch betreibbar ist und zumindest teilweise und/oder zeitweise transparent ist. Dieses erst Anzeigefeld entspricht beispielsweise dem Anzeigefeld eines transparenten LCD-Displays oder eines transparenten OLED-Displays (TOLED). Das erfindungsgemäße Anzeigesystem weist des Weiteren ein zweites, passives Anzeigefeld auf, wobei das erste Anzeigefeld zum zweiten Anzeigefeld derart positioniert ist, dass das zweite Anzeigefeld durch das erste Anzeigefeld hindurch betrachtbar ist. Das erste Anzeigefeld und das zweite Anzeigefeld sind also hintereinander positioniert, wobei diese Positionierung insbesondere die Blickrichtungen betrifft, bei welchen sowohl das erste Anzeigefeld, wie auch das zweite Anzeigefeld gleichzeitig betrachtbar sind. Die Transparenz des ersten Anzeigefeldes ist insbesondere während der Anzeige in der Regel nur teilweise gegeben, da die Anzeige durch einen Kontrastunterschied erfolgt und es abhängig von einer positiven Anzeige bzw. von einer negativen Darstellung Bereiche des Anzeigefeldes gibt, welche entweder eine gute Transparenz aufweisen oder auch eine verminderte Transparenz aufweisen. Eine verminderte-Transparenz kann bis zur Intransparenz führen.

Durch die erfindungsgemäße Ausgestaltung des Anzeigesystems ist es möglich, zwei Anzeigefelder auf dem gleichen Platz eines Gerätes, insbesondere einer industriellen Automatisierungseinrichtung unterzubringen. Das Gerät kann aber beispielsweise auch ein Cockpit bei einem Motorrad sein, da auch dort der geringe vorhandene Platz gut ausgenutzt werden muss.

Da sich beim vorliegenden Anzeigesystem zumindest zwei Anzeigefelder überschneiden, sind beide gleichzeitig und/oder zeitversetzt betrachtbar. Eine gleichzeitige Betrachtung ist beispielsweise dann möglich, wenn sich die Anzeigen auf den Anzeigefeldern nicht überschneiden, so dass eine gute Ablesbarkeit ergibt. Weiterhin ist es vorteilhaft, dass beispielsweise sich der Kontrast oder die Farbe der Anzeigen auf den Anzeigefeldern unterscheidet, so dass sich auch hieraus eine gute Ablesbarkeit ergibt. In einer weiteren Ausgestaltung, kann zum Ablesen des zweiten Anzeigefeldes das erste Anzeigefeld beispielsweise transparent geschaltet werden, so dass zeitweise nur durch das zweite Anzeigefeld eine Anzeige erfolgt und eine Anzeige auf dem ersten Anzeigefeld unterbleibt.

In einer weiteren Ausgestaltung des Anzeigesystems ist das erste Anzeigefeld mit dem zweiten Anzeigefeld verbunden. Eine Verbindung ist beispielsweise wie folgt ausgestaltbar:
● beide Anzeigefelder sind direkt miteinander verbunden
● beide Anzeigefelder sind über einen Einbaurahmen miteinander verbunden
● beide Anzeigefelder sind über ein Gehäuse einer weiteren Einrichtung miteinander verbunden
● beide Anzeigefelder sind über Abstandhalter miteinander verbunden
● beide Anzeigefelder sind über zumindest ein weiteres drittes dazwischen liegendes Anzeigefeld miteinander verbunden
● usw.

Diese Verbindung ist insbesondere eine feste Verbindung, so dass Position der Anzeigefelder zueinander fixiert ist.

In einer weiteren Ausgestaltung des erfindungsgemäßen Anzeigesystems ist das zweite Anzeigefeld als ein passives Anzeigefeld ausgebildet. Ein passives Anzeigefeld ist unveränderlich bezüglich seiner Anzeige. Angezeigt Daten können also nicht elektrisch bedingt verändert werden. Im Folgenden werden Beispiele für passive Anzeigefelder aufgeführt:
● ein bedrucktes Schild, wobei das Schild beispielsweise aus einem Metall oder einem Kunststoff gefertigt ist,
● ein geprägtes Schild, wobei durch die Prägung beispielsweise von Buchstaben eine Anzeige erzeugt ist,
● ein bedrucktes und geprägtes Schild,
● ein bedruckter Aufkleber,
● eine bedruckte Fläche
● eine bemalte Fläche
● usw.

Das passive Anzeigefeld ist ein sehr einfache und kostengünstige Technik zur Darstellung von z.B.: Bildern, Text, Zahlen, usw.

Das Anzeigesystem weist ein drittes Anzeigefeld auf, wobei das dritte Anzeigefeld zwischen dem ersten Anzeigefeld und dem zweiten Anzeigefeld positioniert ist. Das dritte Anzeigefeld ist beispielsweise elektrisch betreibbar, wobei zusätzlich wie das erste Anzeigefeld einen Betriebszustand aufweisen kann, welcher eine zumindest teilweise und/oder zeitweise Beeinflussung der Transparenz ermöglicht. Vorteilhaft ist es, wenn das dritte Anzeigefeld zumindest teilweise und/oder zeitweise undurchsichtig bzw. nur bedingt durchsichtig gemacht werden kann. Ist das dritte Anzeigefeld oder auch ein weiteres Anzeigefeld zwischen dem ersten und dem zweiten Anzeigefeld intransparent bzw. bildet dieses einen dunklen Hintergrund für das erste Anzeigefeld, ist dieses erste Anzeigefeld besser ablesbar. Soll das zweite Anzeigefeld für eine Person leicht ablesbar sein, so wird das dritte Anzeigefeld bzw. ein weiteres Anzeigefeld zwischen dem Ersten und dem Zweiten transparent geschaltet.

Die Ablesbarkeit der Anzeigefelder kann auch dadurch verbessert werden, dass das Anzeigesystem mit einer elektrisch betreibbaren Lichtquelle ausgestattet wird. Die bessere Lesbarkeit betrifft dabei insbesondere das zweite Anzeigefeld. In einer weiteren vorteilhaften Ausgestaltung weist ein Anzeigefeld, insbesondere das erste Anzeigefeld, ein Eigenschaft auf, welche das Selbstleuchten des Anzeigefeldes betrifft. OLED's sind ein Beispiel für selbstleuchtende Displays.

Das erfindungsgemäße Anzeigesystem ist vorteilhaft an einer industriellen Automatisierungseinrichtung angebracht. Dies schließt auch ein, dass das Anzeigesystem in die industrielle Automatisierungseinrichtung integriert ist. Gerade bei industriellen Automatisierungseinrichtungen ist der Trend zu einer immer kleineren Bauweise zu beobachten. Hierdurch wird die Fläche verkleinert, welch zur Darstellung und Anzeige von Informationen genutzt werden kann. Durch die Verwendung des erfindungsgemäßen Anzeigesystems bei der industriellen Automatisierungseinrichtung (diese ist z.B. eine Steuerung (SPS), ein Stromrichter, eine CNC-Steuerung, ein Netzteil, eine Regelungseinrichtung, ...) ist es nun möglich eine Fläche der industriellen Automatisierungseinrichtung doppelt zur Anzeige von Informationen zu nutzen. Damit kann Anzeige vorteilhaft z.B. derart vergrößert werden, dass deren Ablesen erleichtert wird und/oder von einer größeren Entfernung möglich ist. Wenn nun ein Typenschild der industriellen Automatisierungseinrichtung als zweites Anzeigefeld genutzt wird, ist auch das Typenschild leicht ablesbar. Zur Verbesserung der Ablesbarkeit ist das erste Anzeigefeld transparent zu schalten.

Die Erfindung betrifft gemäß der obigen Beschreibung folglich auch eine industrielle Automatisierungseinrichtung, welche ein Anzeigesystem aufweist wobei das Anzeigesystem ein erstes Anzeigefeld aufweist, wobei das erste Anzeigefeld elektrisch betreibbar ist und zumindest teilweise und/oder zeitweise transparent ist, wobei das Anzeigesystem auch ein zweites Anzeigefeld aufweist, wobei das erste Anzeigefeld zum zweiten Anzeigefeld derart positioniert ist, dass das zweite Anzeigefeld durch das erste Anzeigefeld hindurch betrachtbar ist. Das Anzeigesystem kann des Weiteren in den obig beschriebenen Ausgestaltungen ausgeführt sein.

Des Weiteren Betrifft die Erfindung ein Verfahren zum Betrieb eines Anzeigesystems, wobei das Anzeigesystem insbesondere eine Ausgestaltung der obig beschriebenen Formen aufweist. Das Anzeigesystem weist ein erstes Anzeigefeld auf, wobei dieses elektrisch betreibbar ist und zumindest teilweise und/oder zeitweise transparent ist und es weist ein zweites Anzeigefeld auf, wobei das erste Anzeigefeld zum zweiten Anzeigefeld derart positioniert ist, dass das zweite Anzeigefeld durch das erste Anzeigefeld von einer Person hindurch betrachtbar ist, wobei das erste Anzeigefeld in einem zumindest teilweisen transparenten Zustand betrieben wird. Weist das Anzeigesystem ein drittes Anzeigefeld auf, wobei das dritte Anzeigefeld zwischen dem ersten Anzeigefeld und dem zweiten Anzeigefeld positioniert ist, wobei das dritte Anzeigefeld elektrisch betreibbar ist und zumindest teilweise und/oder zeitweise undurchsichtig ist, wird das dritte Anzeigefeld z.B. elektrisch derart angesteuert, dass dieses undurchsichtiger wird und diesen Zustand beibehält. Dadurch wird das zweite Anzeigefeld verdeckt. Die ermöglicht eine bessere Betrachtung des ersten Anzeigefeldes bzw. des Anzeigefeldes, welches in Betrachtungsrichtung vor dem dritten Anzeigefeld liegt. Das Verfahren lässt sich auch bei einem Anzeigesystem einer industriellen Automatisierungseinrichtung verwenden. Dort hat es z.B. den Vorteil dass in einem ausgeschalteten Zustand der industriellen Automatisierungseinrichtung auch das Anzeigesystem ausgeschaltet ist bzw. ausgeschaltet sein kann und in diesem Zustand z.B. beim Einbau der industriellen Automatisierungseinrichtung, das Typenschild als zweites Anzeigefeld hinter z.B. einen OLED-Anzeigefeld leicht ablesbar ist und somit die industrielle Automatisierungseinrichtung leicht identifizierbar ist. Im Betrieb der industriellen Automatisierungseinrichtung ist es dann beispielsweise möglich zum Ablesen des Typenschildes das erste Anzeigefeld, welches elektrisch ansteuerbar ist, zu deaktivieren, bzw. transparent zu machen.

Beispiele für den Stand der Technik bzw. weitere Vorteile und Einzelheiten der Erfindung ergeben sich aus der nachfolgenden Beschreibung eines Ausführungsbeispiels. Dabei zeigen:
- FIG 1: einen Schaltschrank
- FIG 2 bis 6: verschiedene Anzeigesysteme.

Die Darstellung gemäß FIG 1 zeigt einen Schaltschrank 22. Der Schaltschrank 22 weist einen Baugruppenträger 24 auf. In dem Baugruppenträger 24 sind verschiedene Baugruppen 20 eingeschoben. Eine Baugruppe 20 ist ein Beispiel für eine industrielle Automatisierungseinrichtung. Die Baugruppen 20 weisen eine Frontseite 21 auf. Auf der Frontseite 21 befindet sich ein Anzeigesystem 1. Die Anzeigesysteme 1 weisen Anzeigefelder 10 auf.

Das Problem des Platzmangels bei einer industriellen Automatisierungseinrichtung kann also gemäß der Erfindung durch die Zusammenlegung der Funktionen Ablesbarkeit eines Typenschildes und Ablesbarkeit eines Bedien- und Anzeigeelementes erreicht werden. Hierfür wird beispielsweise ein selbstleuchtendes (OLED) oder reflektives (LCD) Display z.B. in Verbindung mit einem Touch-Screen verwendet. Dieses Anzeigesystem ersetzt beispielsweise mechanische Bedienknöpfe und ermöglicht eine der Bedienhandlung angemessene Handhabbarkeit durch entsprechende Konfiguration von (Soft-) Eingabeknöpfen. Bei Warnungen und/oder Alarmen der industriellen Automatisierungseinrichtung können auch diese über das Anzeigesystem 1 angezeigt werden. Um auch im ausgeschalteten Zustand z.B. im Lager, bei Servicestellen etc. Die Information des Typenschildes zur Verfügung zu haben, wird vorteilhaft unter der ganzen Anzeigefläche des Anzeigefeldes 1.0 das Typenschild (ggf. auf einem speziellen Träger, welcher nicht dargestellt ist) angebracht. Wird keine Bedienhandlung ausgeführt (keine Berührung über den Touch-Screen), so schaltet sich das Display des Anzeigefeldes 10 ab. Der gleiche Zustand ergibt sich, wenn diese Komponente, also das Anzeigefeld 10 spannungslos ist. Die verwendeten Displays erscheinen insbesondere im stromlosen Zustand transparent und das Typenschild ist ablesbar. Bei der Verwendung von OLEDS kann man von einer Transparenz zwischen etwa 70% bis 85% ausgehen.

Die Darstellung gemäß FIG 2 zeigt ein Anzeigesystem 1. Das Anzeigesystem 1 weist ein erstes Anzeigefeld 10 und ein zweites Anzeigefeld 12 auf. Die Anzeigefelder 10, 12 weisen einen Rahmen 9 auf. Auf dem ersten Anzeigefeld 10, welches über Kabel 8 elektrisch betreibbar ist kommen die folgenden Informationen zur Anzeige:
Parameter X=9
Istwert A=7,2
Sollwert A=6.5
<Graphik Z>

Zur Anzeige dieser Informationen wird bei dem Anzeigefeld beispielsweise ein LCD-Display verwendet.

Die Darstellung nach FIG 2 zeigt neben dem ersten Anzeigefeld 10 auch ein zweites Anzeigefeld 12. Das zweite Anzeigefeld 12 ist Beispielsweise als ein geprägtes und bedrucktes Typenschild ausgeführt, wobei durch das Anzeigefeld 12 folgende Informationen angezeigt werden:
Typ: XYZ
Seriennummer: 987
Leistung: 123
Version: A

Für einen Betrachter 30, welcher seinen Blick in eine Blickrichtung 28 richtet überlappen sich die Anzeigen der Anzeigefelder 10 und 12. Diese Überlappung wird in der FIG 2 auch dadurch angezeigt, dass die Anzeige im Anzeigefeld 10 strichliniert ist. In der Darstellung nach FIG 2 ist eine Schnittebene III dargestellt. Schnitte in dieser Schnittebene werden in den FIG 3 bis 6 dargestellt, wobei es sich bei den Darstellungen in diesen Figuren um verschiedene Aufbauvarianten von Anzeigesystemen handelt.

Die Darstellung gemäß FIG 3 zeigt einen Schnitt bei einem Anzeigesystem 3, wobei der Schnitt in einer Ebene gemäß der Darstellung in FIG 2 geführt ist, wobei das Anzeigesystem 3 ein erstes Anzeigefeld 10 und ein zweites Anzeigefeld 12 aufweist. Das erste Anzeigefeld 10 ist mittels Abstandhaltern 16 vom Anzeigefeld 12 beabstandet. Zwischen dem Anzeigefeld 10 und dem Anzeigefeld 12 ist eine LED 18 als eine elektrisch betreibbare Beleuchtungseinrichtung angeordnet. Das Anzeigefeld 12 ist ein Bild, welches auf einem Gehäuse 26 aufgebracht ist. Das Gehäuse 26 ist beispielsweise das Gehäuse einer industriellen Automatisierungseinrichtung.

Die Darstellung gemäß FIG 4 zeigt einen Schnitt bei einem weiteren Anzeigesystem 5, wobei der Schnitt in einer Ebene gemäß der Darstellung in FIG 2 geführt ist, wobei das Anzeigesystem 5 ein erstes Anzeigefeld 10 und ein zweites Anzeigefeld 12 aufweist. Das erste Anzeigefeld 10 ist nunmehr direkt auf dem Gehäuse 26 angebracht, ohne dass Abstandhalter verwendet werden.

Die Darstellung gemäß FIG 5 zeigt einen Schnitt bei einem weiteren Anzeigesystem 7, wobei der Schnitt in einer Ebene gemäß der Darstellung in FIG 2 geführt ist, wobei das Anzeigesystem 7 ein erstes Anzeigefeld 10, ein drittes Anzeigefeld 11 und ein zweites Anzeigefeld 13 aufweist. Das dritte Anzeigefeld 11 ist zwischen dem Ersten und dem Zweiten positioniert. Das dritte Anzeigefeld 11 hat insbesondere die Funktion zur besseren Ablesbarkeit des ersten Anzeigefeldes 10 für dieses einen dunklen Hintergrund auszubilden. Das Anzeigefeld 11 ist vom Anzeigefeld 13 mittels Abstandhaltern 16 beabstandet. Das zweite Anzeigefeld 13 ist als ein Typenschild ausgeführt, welches auf dem Gehäuse 26 positioniert ist.

Die Darstellung gemäß FIG 6 zeigt einen Schnitt bei einem weiteren Anzeigesystem 6, wobei der Schnitt in einer Ebene gemäß der Darstellung in FIG 2 geführt ist, wobei das Anzeigesystem 6 ein erstes Anzeigefeld 10, ein drittes Anzeigefeld 11 und ein zweites Anzeigefeld 14 aufweist. Das dritte Anzeigefeld 11 ist zwischen dem Ersten und dem Zweiten positioniert. Das zweite Anzeigefeld 14 ist wie die Anzeigefelder eins 10 und drei 11 ein elektrisch betreibbares Anzeigefeld. Hierdurch ist die Flexibilität der Anzeigemöglichkeiten vergrößert. Die Anzeige betrifft dabei insbesondere Daten, welche eine industrielle Automatisierungskomponente betreffen, wobei dieses ein Gehäuse 26 aufweist.

## Patentansprüche

1. Industrielle Automatisierungseinrichtung (20) welche ein Anzeigesystem (1,3,5,7,6) aufweist, **dadurch gekennzeichnet, dass** das Anzeigesystem (1, 3, 5, 7, 6) ein erstes Anzeigefeld (10), ein zweites, passives Anzeigefeld (12,13,14) und ein drittes Anzeigefeld (11) aufweist, wobei das erste Anzeigefeld (10) elektrisch betreibbar ist und zumindest teilweise und/oder zeitweise transparent ist, und wobei das erste Anzeigefeld (10) zum zweiten Anzeigefeld (12,13,14) derart positioniert ist, dass das zweite Anzeigefeld (12,13,14) durch das erste Anzeigefeld (10) hindurch betrachtbar ist, und wobei das dritte Anzeigefeld(11) zwischen dem ersten Anzeigefeld (10) und dem zweiten Anzeigefeld (12,13,14) positioniert ist, wobei das dritte Anzeigefeld (11) elektrisch betreibbar ist und zumindest teilweise und/oder zeitweise undurchsichtig ist.

2. Industrielle Automatisierungseinrichtung (20) nach Anspruch 1, **dadurch gekennzeichnet, dass** das erste Anzeigefeld (10) mit dem zweiten Anzeigefeld (12,13,14) verbunden ist.

3. Industrielle Automatisierungseinrichtung (20) nach Anspruch 1 oder 2, **dadurch gekennzeichnet, dass** dieses eine elektrisch betreibbare Lichtquelle (18) aufweist.

4. Industrielle Automatisierungseinrichtung (20) nach einem der vorhergehenden Ansprüche, **dadurch gekennzeichnet, dass** das zweite Anzeigefeld (12,13,14) ein Typenschild der industriellen Automatisierungseinrichtung (20) ist.

## Claims

1. Industrial automation device (20) which has a display system (1,3,5,7,6),
**characterised in that**
the display system (1,3,5,7,6) has a first display panel (10), a second, passive display panel (12,13,14) and a third display panel (11), whereby the first display panel (10) can be operated electrically and is at least partially and/or at times transparent, and whereby the first display panel (10) is positioned in such a manner with respect to the second display panel (12,13,14) that the second display panel (12,13,14) can be viewed through the first display panel (10), and whereby the third display panel (11) is positioned between the first display panel (10) and the second display panel (12,13,14), whereby the third display panel (11) can be operated electrically and is at least partially and/or at times nontransparent.

2. Industrial automation device (20) in accordance with claim 1,
**characterised in that**
the first display panel (10) is connected to the second display panel (12,13,14).

3. Industrial automation device (20) according to claim 1 or 2,
**characterised in that**
this has a light source (18) which can be operated electrically.

4. Industrial automation device (20) according to one of the preceding claims, **characterised in that** the second display panel (12,13,14) is an identification plate for the industrial automation device (20).

## Revendications

1. Dispositif (20) industriel d'automatisation qui a un système (1, 3, 5, 7, 6) d'affichage **caractérisé en ce que** le système (1, 3, 5, 7, 6) d'affichage a un premier panneau (10) d'affichage, un deuxième panneau (12, 13, 14) passif d'affichage et un troisième panneau (11) d'affichage, le premier panneau (10) d'affichage pouvant fonctionner électriquement et étant transparent, au moins en partie et/ou de temps à autre, et le premier panneau (10) d'affichage étant placé par rapport au deuxième panneau (12, 13, 14) d'affichage de façon à ce que le deuxième panneau (12, 13, 14) d'affichage puisse être considéré à travers le premier panneau (10) d'affichage, et dans lequel le troisième panneau (11) d'affichage est placé entre le premier panneau (10) d'affichage et le deuxième panneau (12, 13, 14) d'affichage, le troisième panneau (11) d'affichage pouvant fonctionner électriquement et n'étant pas transparent, au moins en partie et/ou de temps à autre.

2. Dispositif (20) industriel d'automatisation suivant la revendication 1,
**caractérisé en ce que** le premier panneau (10) d'affichage est relié au deuxième panneau (12, 13, 14) d'affichage.

3. Dispositif (20) industriel d'automatisation suivant la revendication 1 ou 2,
**caractérisé en ce qu'**il a une source (18) lumineuse pouvant fonctionner électriquement.

4. Dispositif (20) industriel d'automatisation suivant l'une des revendications précédentes,
**caractérisé en ce que** le deuxième panneau (12, 13, 14 d'affichage) est une plaque caractéristique du dispositif (20) industriel d'automatisation.
